# EUROPÄISCHE PATENTSCHRIFT

(11) **EP 2 422 658 B1**
(45) Veröffentlichungstag und Bekanntmachung des Hinweises auf die Patenterteilung: **06.03.2013**
(21) Anmeldenummer: 11005660.3
(22) Anmeldetag: 11.07.2011
(51) Int. Cl.: B65D 5/52, A47F 5/00, A47F 5/11

(54) **Selbstentfaltendes Tray und regalförmiges, selbstentfaltendes Display auf Basis der Trays**
Self-unfolding tray and shelf-shaped self-unfolding display stand on the basis of the trays
Plateau autodéployant et présentoir autodéployant comprenant de tels plateaux

(30) Priorität: 25.08.2010 DE 202010011841 U
(43) Veröffentlichungstag der Anmeldung: 29.02.2012
(73) Patentinhaber: Panther Packaging GmbH & Co.KG, 25436 Tornesch (DE)
(72) Erfinder:
(74) Vertreter: Kossak, Sabine

(56) Entgegenhaltungen:
- EP-A1- 1 099 398
- EP-A1- 1 530 933
- WO-A2-00/68093
- DE-A1- 19 713 472
- DE-A1-102008 023 619
- DE-U1-202009 015 024

## Beschreibung

Gegenstand der Erfindung ist ein selbstentfaltendes Tray, aufweisend einen Boden mit zwei daran angelenkten Seitenwänden, die in aufgerichteter Form senkrecht zum Boden und parallel zueinander angeordnet sind, und mindestens eine Einstecklasche am Boden zur Befestigung im Display, sowie ein regalförmiges, selbstentfaltendes Display auf Basis der Trays.

Displays dienen in verschiedenen Varianten und Materialien zur Präsentation von Waren. Dabei werden z.B. regalförmige Displays eingesetzt, um zusätzliche Verkaufs- oder Präsentationsflächen zu schaffen. Ein Material, das zunehmend für die Herstellung von Displays verwendet wird, ist Pappe bzw. Wellpappe, da diese den Vorteil hat, dass sie ein geringes Gewicht aufweist, vergleichsweise geringe Kosten bei der Herstellung gegenüber einem Holz- oder Metallregal entstehen und dennoch eine ausreichende Stabilität erreicht wird. Die Stabilität ist dabei ein wesentliches Kriterium für die Konstruktion des Wellpappen- bzw. Pappdisplays.

Ein stabiles Regaldisplay aus Wellpappe bzw. Pappe ist bspw. aus der DE 10 2008 023 619 A1 bekannt. Dieses Regaldisplay weist einen Regalkörper mit einem U-förmigen Grundriss auf. Die Seitenwände sind jeweils doppelwandig ausgebildet und weisen senkrecht belastbare Aufnahmeöffnungen auf, in die die Regalböden eingelegt werden. Hierdurch wird die erforderliche Stabilität auch bei schwereren Produkten gewährleistet. Die Konstruktion soll zudem einen vereinfachten Aufbau gewährleisten.

Um eine ausreichende Stabilität zu gewährleisten, sind vielfach vergleichsweise aufwendige Aufbauten notwendig. Selbst bei einfacheren Lösungen sind immer mehrere Aufbauschritte üblich. Alternativ kann das Display bereits in aufgebauter Form versandt werden, was jedoch aufgrund des erhöhten Platzbedarfs zu erhöhten Versandkosten führt.

Aufgabe der vorliegenden Erfindung ist es daher, ein Bauelement für ein Display bereitzustellen, das einen einfachen Aufbau mit wenigen Handgriffen ermöglicht, einen platzsparenden und kostengünstigen Versand sowie eine kostengünstige Produktion des Displays erlaubt.

Die Aufgabe wird erfindungsgemäß gelöst durch ein selbstentfaltendes Tray, aufweisend
- einen Boden mit zwei daran angelenkten Seitenwänden, die in aufgerichteter Form senkrecht zum Boden und parallel zueinander angeordnet sind und
- mindestens je eine Einstecklasche zur Befestigung im Display, die jeweils an den beiden weiteren Seiten des Bodens angelenkt ist,
dadurch gekennzeichnet, dass
- der Boden eine Falzlinie aufweist, die den Boden in zwei Bodenteilstücke teilt,
- die Seitenwände aus je zwei Seitenwandhälften bestehen, wobei die Seitenwandhälften mindestens einer aufgerichteten Seitenwand je einen Haltestreifen aufweisen,
- die Haltestreifen je mindestens eine Einkerbung aufweisen und
- die Seitenwandhälften über ein Spannelement, das durch die Einkerbungen der Haltestreifen geführt ist, miteinander verbunden sind.

Die Aufgabe wird weiterhin gelöst durch ein selbstentfaltendes Display, aufweisend
- einen Displaymantel, umfassend eine Rückwand und zwei an die Rückwand angelenkte Displayseiten,
   und
- mindestens ein erfindungsgemäßes Tray.

Weitere Ausführungsformen sind Gegenstand der Unteransprüche oder nachfolgend beschrieben.

Das erfindungsgemäße Tray sowie das erfindungsgemäße Display bestehen bevorzugt aus Pappe, Wellpappe oder Karton, besonders bevorzugt aus Wellpappe. Sowohl die Innen- als auch die Außenseiten der Trays bzw. des Displays können dabei auf übliche Art und Weise beklebt, bedruckt oder beschichtet sein.

Das im erfindungsgemäßen Tray angeordnete Spannelement ist bevorzugt ein Gummiband. Bevorzugt weist das erfindungsgemäße Tray genau zwei Spannelemente auf, wobei je ein Spannelement zwei Haltestreifen einer Seitenwand miteinander verbindet und das zweite Spannelement die beiden Haltestreifen der dazu parallelen Seitenwand miteinander verbindet.

Die Einkerbung in den Haltestreifen ist jeweils so ausgeführt, dass sie das Spannelement sowohl im gespannten als auch im entlasteten Zustand sicher hält. Beispielsweise ist die Einkerbung als streifenförmiger Einschnitt in einem Winkel von 45° zur oberen Kante des Haltestreifens oder halbkreis- oder hakenförmig ausgeführt, so dass die Öffnung der Einkerbung zur Außenseite des Trays weist. Die Haltestreifen sind bevorzugt an die weiteren Elemente der Seitenwandhälften oder an die Seitenwandelemente angelenkt, die senkrecht zu den Seitenwandhälften angeordnet sind. Eine gute Stabilität wird erreicht, wenn die Haltestreifen im Zuschnitt eine Verlängerung der senkrecht stehenden Seitenwände bilden. Im aufgerichteten Zustand sind sie dann in einem bevorzugt rechten Winkel zur Seitenwand angeordnet, mit der sie über eine Faltlinie verbunden sind.

Das erfindungsgemäße Tray weist in einer Ausführungsform ein zusätzliches Umschlagelement auf, das zur Verstärkung der Seitenwand dient. Dieses Umschlagelement ist bevorzugt zweiteilig ausgebildet, wobei je ein Teil die Außenseite der Seitenwand bildet und der andere Teil die Innenseite der Seitenwand. Das Umschlagelement wird beim Aufrichten der Seitenwand um den Haltestreifen gekrempelt, so dass der Haltestreifen mit dem gespannten Gummiband in der Mitte des Umschlagelementes zwischen der Innenseite und der Außenseite der Seitenwand zu liegen kommt. Das Umschlagelement weist dabei in der Mitte einen Schnitt auf, der eine Verlängerung der Falzlinie des Bodens des Trays darstellt.

In einer Ausführungsform ist die Falzlinie des Bodens teilweise als Schnittkante ausgebildet. Bevorzugt ist die Falzlinie eine Faltkante.

Sowohl das Tray als auch das Display weisen je einen gefalteten, zusammengeklappten Zustand und einen aufgerichteten, aufgeklappten Zustand auf. Im gefalteten Zustand ist das Tray bzw. das Display flach liegend und das Spannelement maximal gespannt Im aufgerichteten Zustand ist das Tray als Tray, d.h. als Regalboden, erkennbar und die Spannelemente sind in der entlasteten Position. Das Display weist in der aufgerichteten Form die Form eines Regals auf.

Das erfindungsgemäße Tray bzw. das erfindungsgemäße Display werden bevorzugt flach liegend transportiert. Hierdurch wird beim Transport nur ein geringer Raum benötigt, wodurch Transportkosten gespart werden können. Zum Aufrichten wird das Tray leicht angehoben, so lange, bis zwischen den beiden Bodenteilstücken des Bodens ein gewisser Winkel entsteht. Ab diesem Punkt ist die Spannung der Spannelemente so groß, dass die Spannelemente die beiden Haltestreifen aufeinander zu ziehen, so lange, bis optisch aus den beiden Seitenwandhälften eine einheitliche Seitenwand entsteht. Wenn die Trays in dem erfindungsgemäßen Display eingebaut sind und das flach liegende Display zum Aufrichten angehoben wird, ziehen sich die Trays, wie vorbeschrieben, in Form und richten hierdurch den Displaymantel auf. Entsprechend lässt sich das erfindungsgemäße Tray bzw. das erfindungsgemäße Display mit wenigen Handgriffen aufrichten, so dass ein zeitintensives Aufrichten gespart werden kann. Das Display weist dennoch eine hohe Stabilität auf, so dass es für die Präsentation von üblichen Waren und Produkten genutzt werden kann.

Die erfindungsgemäßen Trays sind bevorzugt so im erfindungsgemäßen Display eingeordnet, dass die Unterseiten der Bodenteilstücke im flach liegenden Zustand aufeinander zu liegen kommen. Entsprechend bildet sich beim Aufrichten des Displays zunächst ein zur Oberseite des Displays zeigendes "dachförmiges" Konstrukt aus dem Tray aus. Dieses hat den Vorteil, dass die Faltung des Trays entgegen der Belastung ausgestaltet ist und auch hierdurch die Stabilität erhöht wird.

Bevorzugt weist die Rückwand des Displaymantels mindestens eine Falzlinie auf.

In einer Ausführungsform des erfindungsgemäßen Displays ist die Falzlinie in der Rückseite des Displaymantels in einer Flucht mit der Falzlinie des Trays angeordnet ist.

Die Erfindung wird anhand der nachfolgenden Figuren beispielhaft näher beschrieben. Es zeigen:
- Figur 1:: eine Ausführungsform des einteiligen Zuschnitts für das erfin- dungsgemäße Tray,
- Figur 2:: eine perspektivische Ansicht des Trays aus Figur 1 in teilweise aufgerichtetem Zustand,
- Figur 3 a:: das erfindungsgemäße Tray in der Zwischenstufe zwischen flach liegendem und aufgerichtetem Zustand,
- Figur 3 b:: das aufgerichtete, erfindungsgemäße Tray,
- Figur 4 a - d:: ein erfindungsgemäßes Display beim Aufrichten aus dem flach liegenden in den aufgerichteten Zustand.

Figur 1 zeigt eine Ausführungsform des erfindungsgemäßen Trays aus einem einteiligen Zuschnitt. Das Tray 1 weist einen Boden 3 aus zwei Bodenteilstücken 8, 8' auf. Der Boden 3 wird mittig durch die Falzlinie a in die beiden Bodenteilstücke 8, 8' geteilt. An den Boden 3 sind an allen vier Seiten Elemente zur Ausbildung von Seitenwänden angelenkt. An der Längsseite des Bodens 3 ist Seitenwand 4 angelenkt, die aus den Seitenwandhälften 6, 7 gebildet wird. Die Seitenwandhälften 6, 7 werden über eine Schnittkante voneinander getrennt, die eine Verlängerung der Falzlinie a darstellt. Die Seitenwandhälften 6, 7 werden jeweils von dem Umschlagelement 12 gebildet, das hier dreiteilig ausgeführt ist. An die kurzen Seitenwände 15, 16 sind jeweils die Haltestreifen 11 angelenkt. Die Haltestreifen 11 weisen Einkerbungen 9 in Form schräg verlaufender Ausnehmungen auf. Die Einkerbungen 9 dienen zur Befestigung des Spannelementes 10. An die Seitenwände 15, 16 sind zudem die Einstecklaschen 14 angelenkt, mit denen das Tray im Display 2 befestigt werden kann.

Figur 2 zeigt das Tray gemäß Figur 1 in teilweise zusammengefaltetem Zustand. Die Seitenwände 15, 16 sind jeweils senkrecht zum Boden 3 aufgefaltet und die Haltestreifen 11 in ihre endgültige Position gefaltet. Es ist erkennbar, dass die Haltestreifen 11 über das Spannelement 10 miteinander verbunden sind. Das Spannelement 10 ist jeweils in den Einkerbungen 9 der Haltestreifen 11 angeordnet.

Figur 3 a zeigt das Tray 1 in teilweise zusammengefaltetem Zustand. In zusammengefaltetem Zustand sind die Haltestreifen 11 nicht mehr erkennbar, da sie durch das Umschlagelement 12 umkrempelt sind und von diesem verdeckt werden. In diesem Fall ist auch das Spannelement 10 weitestgehend innerhalb der Seitenwand 4, 5 verborgen. Das Tray 1 ist entlang der Falzlinie a gefaltet, so dass die Unterseiten der Bodenteilstücke 8, 8' aufeinander zu weisen und das Tray eine dachförmige Anordnung aufweist.

In Figur 3b ist das Tray 1 im aufgerichteten Zustand gezeigt. Die Seitenwandhälften 6, 7 bzw. 6', 7' bilden jeweils die Seitenwände 4, 5 aus. So bilden die Bodenteilstücke 8, 8' den Boden 3. Die im Inneren der Seitenwände 4, 5 gelagerten Haltestreifen 11 und Spannelemente 10 sind nahezu nicht erkennbar.

Die Figuren 4a bis 4c zeigen das Aufrichten des erfindungsgemäßen Displays. In Figur 4 a ist das Display flach liegend dargestellt. Der Displaymantel 17 bedeckt dabei jeweils die gefalteten Trays 1, die entlang der Falzlinie a gefaltet sind, so dass jeweils die Bodenteilstücke 8, 8' aufeinander zu liegen kommen. An der Seite sind jeweils die Seitenwandhälften 6', 7' der einzelnen Trays erkennbar. Wie in Figur 4b erkennbar ist, ziehen die Spannelemente 10 die Hälften der Trays 1 in Position und drücken so den Mantel 17 des Displays auseinander in seine aufgerichtete Form. Das dargestellte Display weist zusätzlich einen Sockel 19 auf, der ebenfalls entlang einer Falzlinie c gefaltet ist. Die Falzlinien b in der Rückwand 13 des Displaymantels 17 sind zu erkennen. Durch diese Falzlinien b liegt ein Flächenelement im Displaymantel vor, das bewirkt, dass die beiden Displayseiten 18, 18' im zusammengefalteten Zustand des Displays voneinander beabstandet sind und so der Displaymantel um die zusammengeklappten Trays gefaltet werden kann. Figur 4c zeigt das erfindungsgemäße Display im aufgerichteten Zustand. Das Display weist in dieser Form neben erfindungsgemäßen Trays 1 einen Sockel 19 auf.

### Bezugszeichenliste

- 1: Tray
- 2: Display
- 3: Boden
- 4: Seitenwand
- 5: Seitenwand
- 6: Seitenwandhälfte
- 7: Seitenwandhälfte
- 8: Bodenteilstück
- 9: Einkerbung
- 10: Spannelement
- 11: Haltestreifen
- 12: Umschlagelement
- 13: Rückwand
- 14: Einstecklasche
- 15: Seitenwand
- 16: Seitenwand
- 17: Displaymantel
- 18: Displayseite
- 19: Sockel
- 20: Verstärkungsboden
- a: Falzlinie
- b: Falzlinie
- c: Falzlinie

## Patentansprüche

1. Selbstentfaltendes Tray (1), aufweisend
- einen Boden (3) mit zwei daran angelenkten Seitenwänden (4, 5), die in aufgerichteter Form senkrecht zum Boden (3) und parallel zueinander angeordnet sind, und
- mindestens je eine Einstecklasche (14) zur Befestigung im Display (2), die jeweils an den beiden weiteren Seiten des Bodens (3) angelenkt ist, **dadurch gekennzeichnet, dass**
- der Boden (3) eine Falzlinie (a) aufweist, die den Boden (3) in zwei Bodenteilstücke (8, 8') teilt,
- die Seitenwände (4, 5) aus je zwei Seitenwandhälften (6, 7) bestehen, wobei die Seitenwandhälften (6, 7) mindestens einer aufgerichteten Seitenwand (4, 5) je einen Haltestreifen (11) aufweisen,
- die Haltestreifen (11) je mindestens eine Einkerbung (9) aufweisen und
- die Seitenwandhälften (6, 7) über ein Spannelement (10), das durch die Einkerbungen (9) der Haltestreifen (11) geführt ist, miteinander verbunden sind.

2. Tray gemäß Anspruch 1, **dadurch gekennzeichnet, dass** das Tray (1) aus Pappe, Wellpappe oder Karton, bevorzugt Wellpappe, besteht.

3. Tray gemäß Anspruch 1 oder 2, **dadurch gekennzeichnet, dass** das Spannelement (10) ein Gummiband ist.

4. Tray gemäß einem der vorhergehenden Ansprüche, **dadurch gekennzeichnet, dass** das Tray aus einem einteiligen Zuschnitt besteht.

5. Tray gemäß einem der vorhergehenden Ansprüche, **dadurch gekennzeichnet, dass** die Seitenwände (4, 5) je ein zweiteiliges Umschlagelement (12) aufweisen, das so gefaltet wird, dass es die Außenseite und die Innenseite der Seitenwand (4, 5) bildet und der Haltestreifen (11) von dem Umschlagelement (12) umschlossen wird.

6. Tray gemäß einem der vorhergehenden Ansprüche, **dadurch gekennzeichnet, dass** die Falzlinie (a) den Boden (3) in zwei deckungsgleiche Bodenteilstücke (8, 8') teilt.

7. Tray gemäß einem der vorhergehenden Ansprüche, **dadurch gekennzeichnet, dass** das Tray vier rechtwinklig zueinander angeordnete Seitenwände (4, 5, 15, 16) aufweist, die in aufgerichteter Form senkrecht zum Boden angeordnet sind, bevorzugt die gleiche Höhe aufweisen, und/oder das Tray einen Verstärkungsboden (20) aufweist, der auf dem Boden (3) zu liegen kommt.

8. Tray gemäß einem der vorhergehenden Ansprüche, **dadurch gekennzeichnet, dass** das Tray genau zwei Spannelemente aufweist, wobei je ein Spannelement (10) über die Haltestreifen (11) je einer Seitenwand (4, 5) geführt ist.

9. Selbstentfaltendes Display (2), aufweisend
- einen Displaymantel (17), umfassend eine Rückwand (13) und zwei an die Rückwand angelenkte Displayseiten (18, 18`),
und
- mindestens ein Tray (1) gemäß einem der Ansprüche 1 bis 8.

10. Selbstentfaltendes Display (2) gemäß Anspruch 9, wobei die Rückwand (13) mindestens eine Falzlinie (b) aufweist.

11. Selbstentfaltendes Display (2) gemäß Anspruch 9 oder 10, wobei die Falzlinie (b) in einer Flucht mit der Falzlinie (a) des Trays angeordnet ist.

12. Display gemäß einem der Ansprüche 9 bis 11, **dadurch gekennzeichnet, dass** das Display aus Wellpappe besteht.

13. Display gemäß einem der Ansprüche 9 bis 12, **dadurch gekennzeichnet, dass** das Display mindestens zwei Trays (1), bevorzugt drei bis fünf Trays (1) aufweist.

14. Display gemäß einem der Ansprüche 9 bis 13, **dadurch gekennzeichnet, dass** das Display zusätzlich einen Sockel (19) aufweist.

## Claims

1. Self-unfolding tray (1), comprising
- A base panel (3) with two side panels (4, 5) linked to it which, in folded-up position, are disposed perpendicular to the base panel (3) and in parallel with one another, and
- at least one tab (14) for attachment in the display (2) each of which is linked with the two further sides of the base panel (3), **characterised in that**
- the base panel (3) has a folding line (a) which divides the base panel (3) into two base panel parts (8, 8'),
- the side panels (4,5) consist of two side panel halves (6, 7) each, where the side panel halves (6,7) of at least one of the side panels (4, 5) in folded-up position have one retaining strip (11),
- the retaining strips (11) are provided with at least one notch (9) and the side panel halves (6, 7) are linked with each other by means of a tensioning element (10) that extends through the notches (9) of the retaining strips (11).

2. Tray in accordance with Claim 1, **characterised in that** the tray (1) is made of cardboard, corrugated board or carton, preferably corrugated board.

3. Tray in accordance with Claim 1 or 2, **characterised in that** the tensioning element (10) is an elastic rubber band.

4. Tray in accordance with one of the preceding Claims, **characterised in that** the tray is made from a single cut blank.

5. Tray in accordance with one of the preceding Claims, **characterised in that** the side panels (4, 5) each have a two-part enveloping element (12) which is folded in such a way that it forms the outside and the inside of the side panel (4,5) and that the retaining strip is enclosed by the enveloping element (12).

6. Tray in accordance with one the preceding Claims, **characterised in that** the folding line (a) subdivides the base panel (3) into two floor elements (8, 8') that are in registry with one another.

7. Tray in accordance with one of the preceding Claims, **characterised in that** the tray has four side panels (4, 5, 15, 16) disposed at right angles to one another which are disposed perpendicular relative to the floor in their folded-up position, are preferably, of the same height, and/or **in that** the tray has a reinforcement floor panel (20) which rests on the base panel (3).

8. Tray in accordance with one of the preceding Claims, **characterised in that** the tray has exactly two tensioning elements, where one tensioning element (10) each extends over the retaining strips (11) of side panel (4,5) each.

9. Self-unfolding display (2), comprising
- One display shell (17) comprising a back panel (13) and two display sides (18, 18') linked to the back panel,
and
- at least one tray (1) in accordance with one of Claims 1 to 8.

10. Self-unfolding display (2) in accordance with Claim 9, where the back panel (13) has at least one fold line (b).

11. Self-unfolding display (2) in accordance with Claim 9 or 10, where the folding line (b) is disposed in alignment with the folding line (a) auf the tray.

12. Display in accordance with one of Claims 9 to 11, **characterised in that** the display consists of corrugated board.

13. Display in accordance with one of Claims 9 to 12, **characterised in that** the display has at least two trays (1), preferably three to five trays (1).

14. Display in accordance with one of Claims 9 to 13, characterised that the display is provided in addition with a plinth (19).

## Revendications

1. Plateau autodéployant (1), comportant
- un fond (3) avec, articulées sur celui-ci, deux parois latérales (4, 5) qui, en position relevée, sont disposées perpendiculairement au fond (3) et parallèlement l'une à l'autre, et
- chaque fois au moins une languette (14) pour la fixation au présentoir (2), laquelle est articulée sur chacun des deux autres côtés du fond (3), **caractérisé en ce que**
- le fond (3) présente une ligne de pliage (a) qui divise le fond (3) en deux parties de fond (8, 8'),
- les parois latérales (4, 5) sont composées chacune de deux demi-parois latérales (6, 7), les demi-parois latérales (6, 7) d'au moins une paroi latérale (4, 5) relevée comportant chacune une patte de maintien (11),
- les pattes de maintien (11) comportent chacune au moins une encoche (9) et
- les demi-parois latérales (6, 7) sont reliées entre elles par un élément tendeur (10) qui est guidé par les encoches (9) des pattes de maintien (11).

2. Plateau selon la revendication 1, **caractérisé en ce que** le plateau (1) est en carton léger, en carton ondulé ou en carton fort, de préférence en carton ondulé.

3. Plateau selon la revendication 1 ou 2, **caractérisé en ce que** l'élément tendeur (10) est un élastique.

4. Plateau selon une des revendications précédentes, **caractérisé en ce que** le plateau est une pièce découpée d'un seul tenant.

5. Plateau selon une des revendications précédentes, **caractérisé en ce que** les parois latérales (4, 5) comportent chacune un élément rabattable (12) en deux parties qui est plié de façon à former le côté extérieur et le côté intérieur de la paroi latérale (4, 5) et que la patte de maintien (11) soit entourée par l'élément rabattable (12).

6. Plateau selon une des revendications précédentes, **caractérisé en ce que** la ligne de pliage (a) divise le fond (3) en deux parties de fond (8, 8') identiques.

7. Plateau selon une des revendications précédentes, **caractérisé en ce que** le plateau comporte quatre parois latérales (4, 5, 15, 16) disposées à angle droit les unes par rapport aux autres, qui, en position relevée, sont disposées perpendiculairement au fond, de préférence en présentant la même hauteur, et/ou le plateau comporte un fond de renfort (20) qui se trouve sur le fond (3).

8. Plateau selon une des revendications précédentes, **caractérisé en ce que** le plateau comporte exactement deux éléments tendeurs, chaque élément tendeur (10) étant guidé par les pattes de maintien (11) d'une paroi latérale (4, 5).

9. Présentoir autodéployant (2), comportant
- une enveloppe de présentoir (17) comprenant une paroi arrière (13) et deux côtés de présentoir (18, 18') articulés sur la paroi arrière,
et
- au moins un plateau (1) selon une des revendications 1 à 8.

10. Présentoir autodéployant (2) selon la revendication 9, dans lequel la paroi arrière (13) présente au moins une ligne de pliage (b).

11. Présentoir autodéployant (2) selon la revendication 9 ou 10, dans lequel la ligne de pliage (b) est disposée en alignement avec la ligne de pliage (a) du plateau.

12. Présentoir selon une des revendications 9 à 11, **caractérisé en ce que** le présentoir est en carton ondulé.

13. Présentoir selon une des revendications 9 à 12, **caractérisé en ce que** le présentoir comporte au moins deux plateaux (1), de préférence trois à cinq plateaux (1).

14. Présentoir selon une des revendications 9 à 13, **caractérisé en ce que** le présentoir comporte également un socle (19).
